# EUROPÄISCHE PATENTSCHRIFT

(11) **EP 3 216 619 B1**
(45) Veröffentlichungstag und Bekanntmachung des Hinweises auf die Patenterteilung: **03.07.2019**
(21) Anmeldenummer: 17158704.1
(22) Anmeldetag: 01.03.2017
(51) Int. Cl.: B42C 19/08

(54) **VORRICHTUNG UND VERFAHREN ZUM TRANSPORT VON BUCHBLOCKS**
DEVICE AND METHOD FOR TRANSPORTING BOOK BLOCKS
DISPOSITIF ET PROCÉDÉ DE TRANSPORT DE BLOCS DE LIVRE

(30) Priorität: 07.03.2016 CH 3002016
(43) Veröffentlichungstag der Anmeldung: 13.09.2017
(73) Patentinhaber: Müller Martini Holding AG, 6052 Hergiswil (CH)
(72) Erfinder: Gut, Matthias, 6244 Nebikon (CH); Müller, Pascal, 6005 Luzern (CH)

(56) Entgegenhaltungen:
- EP-A1- 0 645 261
- EP-A1- 1 504 922
- EP-A1- 1 970 330
- EP-A2- 0 970 820
- EP-A2- 2 377 688
- FR-A1- 2 480 727

## Beschreibung

Die Erfindung betrifft eine Transportvorrichtung und ein Verfahren zum stehenden Transport aufeinanderfolgender Buchblocks nach dem Oberbegriff des Anspruchs 1 oder 10.

Aus der EP2377688 A1 ist eine Druckweiterverarbeitungsvorrichtung zur Herstellung von klebegebundenen Druckprodukten, ein sogenannter Klebebinder bekannt, welche mit einer Vorrichtung zum Transport der Buchblocks zum, durch den und nach dem Klebebinder ausgestattet ist. Mit einem solchen Klebebinder werden klebegebundene Broschuren oder Buchblocks für Festeinbände hergestellt. Dafür wird Klebstoff auf zuvor bearbeiteten Rücken von Buchblocks aufgetragen und ein Umschlag oder ein Fälzelstreifen wird um den Blockrücken herumgelegt und angedrückt.

Nachdem ein letztes Druckprodukt einer Auflage den Klebebinder verlassen hat, erfolgt die Umstellung auf das nächste Druckprodukt. Dazu werden im Stillstand der Transportvorrichtung des Klebebinders sowohl auf die Formate (Höhe, Breite, Dicke) der nächsten Druckprodukte bezogene als auch formatunabhängige Stellgrößen in den Bearbeitungsstationen des Klebebinders verändert. Zudem können auch Führungen und Fördermittel der Transportvorrichtung auf die neuen Abmessungen der Druckprodukte eingestellt werden.

Die wesentlichen Umstellvorgänge können beispielsweise durch motorische Verstellsysteme über eine zentrale Steuerungseinrichtung automatisiert werden. Dennoch ist mit jedem Produktwechsel ein zeitaufwendiges Umrüsten notwendig, das vor allem bei kleinen Auflagen im wirtschaftlichen Missverhältnis zur eigentlichen Bearbeitungszeit steht.

Zum Transport von Buchblocks durch den Klebebinder weist die EP2377688 A1 eine als Transportkanal ausgebildete Transportvorrichtung auf. Der Transportkanal mit einer feststehenden und einer verstellbaren Kanalwand ist durch separat auf Blockdicke verstellbare Führungselemente in aufeinanderfolgende Fördersegmente unterteilt. Sobald ein letzter Buchblock eines vorgehenden Druckauftrags ein solches Fördersegment verlässt, wird das jeweilige Führungselement auf die nachfolgende, unterschiedliche Blockdicke verstellt. Dazu muss das zu verstellende Fördersegment jedoch leer sein, sodass für jede Verstellung mindestens ein Leertakt erforderlich ist. Zudem ist die Maschinensteuerung mit einer Identifizierungseinrichtung für zugeführte Buchblocks verbunden.

Der Transport von Buchblocks ist daher sowohl konstruktiv als auch vom Verfahrensablauf her relativ aufwendig und erfordert die Verwendung von Leertakten bei aufeinanderfolgenden Buchblocks mit unterschiedlichen Blockdicken.

Bei anderen Druckweiterverarbeitungsvorrichtungen wie beispielsweise Zusammentragmaschinen, Überführungselementen von Rüttelvorrichtungen, Trennvorrichtungen etc. kommen solche oder ähnliche Transportkanäle ebenfalls zur Anwendung. Ebenso sind eigenständige Transportvorrichtungen mit solchen oder ähnlichen Transportkanälen bekannt (EP1504922 A1, EP0970820 A2, FR2480727 A1).

Aus der EP0645261 A1 A1 ist eine Transportvorrichtung zum stehenden Transport aufeinanderfolgender Buchblocks in einer Transportrichtung bekannt. Die Transportvorrichtung weist einen Transportkanal mit einem Kanalboden, einer feststehenden Kanalwand und einer von dieser beabstandeten, verstellbaren Führungsschiene auf. Zwischen dem Kanalboden und der verstellbaren Führungsschiene ist eine Öffnung ausgebildet. An der verstellbaren Führungsschiene ist ein zumindest teilweise in den Transportkanal hineinreichendes und an den Kanalboden anlegbares Füllelement angeordnet. Das den Buchblock beaufschlagende und diesen damit zumindest minimal an die feststehende Kanalwand andrückende Füllelement ist als Bürste mit etwa senkrecht zum Transportkanal angeordneten Borsten ausgeführt.

Aufgabe der Erfindung ist es eine Vorrichtung und ein Verfahren zum stehenden Transport von Buchblocks in einem Transportkanal zu schaffen, wobei zum aufeinanderfolgenden Transport von Buchblocks mit unterschiedlichen Formaten, beispielsweise in der Dicke variierend, keine Verstellung des Transportkanals erforderlich ist und auch keine Leertakte benötigt werden.

Diese Aufgabe wird durch eine Transportvorrichtung gemäss dem Anspruch 1 und ein Verfahren gemäss dem Anspruch 10 gelöst. Vorteilhafte Ausführungsformen dieser Transportvorrichtung und dieses Verfahrens sind Gegenstände der Unteransprüche. Bei einer Transportvorrichtung zum stehenden Transport aufeinanderfolgender Buchblocks in einer Transportrichtung wird die Aufgabe erfindungsgemäß wie in Anspruch 1 definiert gelöst. Eine solche Transportvorrichtung ermöglicht einen aufeinanderfolgenden Transport von Buchblocks mit unterschiedlichen Formaten durch einen Transportkanal, beispielsweise in der Dicke variierend, ohne dass eine Verstellung des Transportkanals erforderlich ist und auch keine Leertakte benötigt werden. Ein weiterer Vorteil ist eine platzsparende Bauweise, bei der die frei drehenden Rollen eine Verminderung der Reibung zwischen einem elastischen Element und einem daran vorbei transportierten Buchblock ermöglichen.

Ein Vorteil der Ausgestaltung mit der von der feststehenden Kanalwand beabstandeten, verstellbaren Kanalwand besteht darin, dass die Kombination einer verstellbaren Kanalwand mit der daran angeordneten federnden Einrichtung eine flexiblere Einstellmöglichkeit für die zu transportierenden Buchblocks mit unterschiedlichen Formaten aufweist. Natürlich kann die federnde Einrichtung auch an der feststehenden Kanalwand oder an anderen geeigneten Elementen des Transportkanals angeordnet sein.

Die alternative Ausgestaltung, bei welcher die zumindest eine federnde Einrichtung an dem Gestell der Transportvorrichtung angeordnet ist, ermöglicht eine einfache Bauweise, wobei eine kleinere Anzahl von benötigten Komponenten helfen kann Fehlerquellen im Betrieb zu vermeiden.

Zur weiteren Ausgestaltung der Erfindung ist die federnde Einrichtung ausserhalb des Transportkanals befestigt und die verstellbare Kanalwand durchdringend angeordnet. Weil bei dieser Lösung nicht von aussen in den Transportkanal eingegriffen werden muss, kann eine Veränderung oder ein Austausch einer federnden Einrichtung schneller und ohne viel Aufwand von aussen erfolgen.

In einer alternativen Ausgestaltung der Erfindung ist die federnde Einrichtung innerhalb des Transportkanals angeordnet und an der verstellbaren Kanalwand befestigt. Ein Vorteil dieser Variante ist eine platzsparende Bauweise, die beispielsweise bei engen Platzverhältnissen zum Tragen kommt. Darüber hinaus werden in der verstellbaren Kanalwand keine Eingriffsöffnungen von ausserhalb benötigt, was zu einer stabileren Bauform dieser Kanalwand führen kann.

In einer alternativen Ausgestaltung der Erfindung weist die federnde Einrichtung in Transportrichtung nacheinander angeordnete, einzeln gefederte elastische Elemente auf, welche insbesondere jeweils eine frei drehende Rolle tragen. In einer solchen Ausführungsform können solche Andruckelemente bei Bedarf leicht einzeln angepasst, verändert oder sogar ausgetauscht werden.

In einer weiteren Ausgestaltung der Erfindung sind die einzeln gefederten Andruckelemente als Blattfedern ausgebildet. Eine solche Bauform führt zu einer kostengünstigeren Lösung, bei der eine Anpassung und/oder Optimierung des Transportkanals durch Austausch einzelner Blattfedern erfolgen kann.

In einer weiteren Ausgestaltung der Erfindung ist oberhalb des Kanalbodens eine etwa parallel zur feststehenden Kanalwand ausgerichtete und von dieser beabstandeten Stabilisierleiste für die Buchblocks angeordnet. Eine solche Stabilisierleiste kann vorteilhaft ein seitliches Wegrutschen des Buchblocks im unteren Bereich des Transportkanals verhindern.

In einer weiteren Ausgestaltung der Erfindung weist die Stabilisierleiste eine zur feststehenden Kanalwand ausgerichtete Fläche auf, welche in einem spitzen Winkel zum Kanalboden angeordnet ist. Eine solche Bauform der Stabilisierleiste kann ein seitliches Wegrutschen des Buchblocks noch sicherer verhindern.

In einer weiteren Ausgestaltung der Erfindung weist die verstellbare Kanalwand mindestens eine etwa parallel zur Transportrichtung verlaufende, spaltförmige Ausnehmung zum Durchtritt der elastischen Elemente auf. Eine solche Anordnung der elastischen Elemente kann eine leichtere Anpassung des Transportkanals bei einem eventuellen Umrüsten erleichtern.

Eine Druckweiterverarbeitungsvorrichtung kann vorteilhaft mit einer erfindungsgemässen Transportvorrichtung ausgestattet werden.

Bei einem Verfahren zum stehenden Transport aufeinanderfolgender Buchblocks in einer Transportrichtung wird die Aufgabe erfindungsgemäß wie in Anspruch 10 definiert gelöst.

Nachfolgend wird die Erfindung anhand eines Ausführungsbeispiels näher beschrieben. Dabei zeigen:
- Fig. 1: eine schematische Vorderansicht eines mit einer feststehenden und einer verstellbaren seitlichen Kanalwand ausgestatteten Transportkanals in Transportrichtung,
- Fig. 2a: eine Draufsicht auf den Transportkanal mit Buchblocks unterschiedlicher Dicke,
- Fig. 2b: eine weitere Draufsicht auf den Transportkanal mit Buchblocks unterschiedlicher Dicke,
- Fig. 2c: eine Draufsicht auf den Transportkanal mit einer innerhalb des Transportkanals angeordneten federnden Einrichtung,
- Fig. 3a: eine Ausführungsform einer federnden Einrichtung,
- Fig. 3b: eine weitere Ausführungsform einer an Buchblocks unterschiedlicher Dicke anliegenden federnden Einrichtung,
- Fig. 4: eine perspektivische Darstellung des in Fig. 1 dargestellten Transportkanals auf der Seite der verstellbaren Kanalwand.

Fig. 1 zeigt in einer Vorderansicht eine vereinfachte schematische Darstellung einer Transportvorrichtung 30 zum in einer Transportrichtung 10 erfolgenden stehenden Transport von Buchblocks 11a, 11b, 11c, 11d. In dieser Darstellung ist jedoch nur der Buchblock 11d sichtbar. Die Transportvorrichtung 30 weist einen Transportkanal 1 und eine als Rollenkette ausgebildete Transporteinrichtung 6 auf.

Der Transportkanal 1 besitzt eine feststehende seitliche Kanalwand 3, gegenüberliegend eine verstellbare seitliche Kanalwand 4 und an der Unterseite einen feststehenden Kanalboden 21 mit einer optionalen Stabilisierleiste 22 für die Buchblocks 11a, 11b, 11c, 11d auf. In dieser Ansicht ist in Transportrichtung 10 auf der linken Seite die feststehende seitliche Kanalwand 3 und rechts davon die verstellbare seitliche Kanalwand 4 dargestellt. Ein beispielsweise in Form eines Mitnehmers ausgebildetes Transportelement 5 der Transporteinrichtung 6 durchdringt sowohl die feststehende seitliche Kanalwand 3 als auch die verstellbare seitliche Kanalwand 4. Dazu ist in der feststehenden seitlichen Kanalwand 3 eine erste spaltförmige Öffnung 13 und in der verstellbaren seitlichen Kanalwand 4 eine zweite spaltförmige Öffnung 14 angeordnet. Beide Öffnungen 13, 14 sind etwa parallel zum Kanalboden 21 ausgerichtet.

Die Transporteinrichtung 6 weist mehrere in Transportrichtung 10 hintereinander angeordnete Transportelemente 5 auf (Fig. 2a, 2b, 2c), welche an einer hier nur schematisch dargestellten Rollenkette 7 der Transporteinrichtung 6 befestigt sind.

In der verstellbaren seitlichen Kanalwand 4 sind spaltförmige Ausnehmungen 15a, 15b, 15c angeordnet, die im vorliegenden Ausführungsbeispiel von einem elastische Element 8a, 8b, 8c jeweils einer federnden Einrichtung 9a, 9b, 9c von aussen durchdrungen werden. Jedes der elastischen Elemente 8a, 8b, 8c weist mehrere Rollen 12 auf, wobei Fig. 1 zeigt, dass drei Rollen 12 und damit drei federnde Einrichtungen 9a, 9b, 9c übereinander angeordnet sind.

Die Anzahl der federnden Einrichtungen 9a, 9b, 9c kann natürlich variieren, z.B. abhängig von der Höhe des Transportkanals 1, von der Beschaffenheit und/oder dem Format der zu verarbeitenden Buchblocks 11a, 11b, 11c, 11d etc.. Zudem können die federnden Einrichtungen 9a, 9b, 9c in weiteren Ausführungsformen auch innerhalb des Transportkanals angeordnet sein, wodurch die spaltförmigen Ausnehmungen 15a, 15b, 15c entfallen können.

Fig. 2a und Fig. 2b zeigen in vereinfachter Darstellung je eine Draufsicht auf den Transportkanal 1 mit darin nacheinander bewegten Buchblocks 11a, 11b, 11c, 11d unterschiedlicher Dicke. In dieser Draufsicht ist die oberste federnde Einrichtung 9a gezeigt, welche aus einer Vielzahl einzelner, auf dem elastischen Element 8a aneinander gereihter, frei drehender Rollen 12 gebildet ist.

Fig. 2c zeigt eine Ausführungsform des Transportkanals 1, bei dem die federnde Einrichtung 9a mit den frei drehenden Rollen 12 an der Innenseite des Transportkanals 1 an der verstellbaren Kanalwand 4 befestigt ist. Die Befestigungselemente sind hier aus darstellerischen Gründen nicht gezeigt.

Wie in Fig. 3a dargestellt ist das elastische Element 8a einteilig ausgebildet und weist Aufnahmeeinrichtungen 18 für die frei drehenden Rollen 12 auf. Natürlich kann das elastische Element 8a auch mehrteilig ausgebildet und beispielsweise aus mehreren Blattfeder-Segmenten zusammengefügt sein.

Die federnden Einrichtungen 9b, 9c können analog der federnden Einrichtung 9a ausgebildet sein. In weiteren Ausführungsbeispielen können die federnden Einrichtungen 9a, 9b, 9c jeweils elastische Elemente 8a, 8b, 8c mit oder ohne frei drehende Rollen 12 aufweisen.

Fig. 3b zeigt eine weitere Ausführungsform der federnden Einrichtung 9a mit je einem elastischen Element 8a und je einer frei drehenden Rolle 12. Hier sind die elastischen Elemente 8a innerhalb des Transportkanals 1 an der verstellbaren Kanalwand 4 voneinander beabstandet nacheinander angebracht. Während je ein Transportelement 5 die Buchblocks 11a, 11b in Transportrichtung 10 weiterschiebt, liegen die Rollen 12 an den Buchblocks 11a, 11b an oder sie verharren in einem Zwischenraum zwischen den Buchblocks in einem Ruhezustand.

Gemäss Fig. 4 ist jedes der elastisches Elemente 8a, 8b, 8c über mehrere nacheinander angeordnete und voneinander beabstandeten federnden Aufhängungen 16a, 16b, 16c an der verstellbaren Kanalwand 4 befestigt. Die federnden Aufhängungen 16a, 16b, 16c können mit einfachen Spiralfedern versehen sein oder in weiteren Ausführungsformen aktiv dynamisch angesteuerte Elemente beinhalten, z.B. Magnetzylinder, Pneumatikzylinder etc. Natürlich ist eine wirkungsgleiche Befestigung der elastischen Elemente 8a, 8b, 8c auch an der feststehenden Kanalwand 3 möglich (nicht dargestellt). In diesem Fall ist das Vorhandensein einer verstellbaren Kanalwand entbehrlich. Es kann eine beliebige Anzahl von federnden Einrichtung 9a, 9b, 9c pro Transportkanal 1 vorgesehen werden.

An einem Gestell 25 der Transportvorrichtung 30 ist sowohl die hier nicht dargestellte feststehende Kanalwand 3 als auch die verstellbare Kanalwand 4 mit der daran angeordneten federnden Einrichtung 9a, 9b, 9c angeordnet.

Das Gestell 25 kann entweder selbsttragend ausgebildet oder mit einer Druckweiterverarbeitungsvorrichtung oder deren Zu- oder Abführführvorrichtungen verbunden sein. Dabei ist die verstellbare seitliche Kanalwand 4 an einer Komponente des Gestells 25, an einem Gestellteil 26 befestigt. Das Gestellteil 26 kann beispielsweise über einen nicht dargestellten Spindelantrieb gegenüber dem Gestell 25 verstellbar ausgebildet sein.

Zur Verdeutlichung des Fördervorgangs der Buchblocks 11a, 11b, 11c, 11d im Transportkanal 1 ist in Fig. 1 der Buchblock 11 an der feststehenden Kanalwand 3 anliegend dargestellt. Dabei wirken auf der gegenüberliegenden Seite des Buchblocks 11a, 11b, 11c, 11d die frei drehenden Rollen 12 der federnden Einrichtung 9a, 9b, 9c auf diesen mit einer Kraft F1 ein. Diese Kraft F1, mit der Buchblock 11a, 11b, 11c, 11d beaufschlagt wird, ist so gewählt, dass der Buchblock nicht auffächert und entlang des Transportkanals 1 in Transportrichtung 10 mit je einem Transportelement 5 verschoben werden kann. Jedes Transportelement 5 wird von der Rollenkette 7 angetrieben und schiebt den Buchblock 11a, 11b, 11c, 11d in Transportrichtung 10 durch den Transportkanal 1. Dabei kann die optionale Stabilisierleiste 22 und/oder die federnde Einrichtung 9c ein seitliches Wegrutschen des Buchblocks 11a, 11b, 11c, 11d im unteren Bereich des Transportkanals 1 verhindern. Die Stabilisierleiste 22 weist eine zur feststehenden Kanalwand 3 ausgerichtete Fläche 27 auf, welche in einem spitzen Winkel α zum Kanalboden 21 angeordnet ist.

In den Fig. 2a, 2b, 2c schieben aufeinanderfolgende Transportelemente 5 mehrere Buchblocks 11a, 11b, 11c, 11d mit unterschiedlichen Blockdicken in Transportrichtung 10 durch den Transportkanal 1. Dabei drücken die am elastischen Element 8a angeordneten Rollen 12 der federnden Einrichtung 9a die Buchblocks 11a, 11b, 11c, 11d von rechts an die feststehende seitliche Kanalwand 3.

Bedingt durch die grössere Blockdicke der Buchblocks 11a und 11c schmiegen sich die Rollen 12 des elastischen Elements 8a, wie in Fig. 2a dargestellt, eng an die beiden Buchblocks 11a und 11c an. Dabei kommt es auf der gegenüberliegenden Seite zu einer etwa vollflächigen Berührung der Buchblocks 11a und 11c mit der feststehenden seitlichen Kanalwand 3.

Bedingt durch die kleinere Blockdicke der Buchblocks 11b und 11d schmiegen sich die Rollen 12 der federnden Einrichtung 9a zwar auch an diese beiden Buchblocks 11b und 11d. Dabei kommt es, wie in Fig. 2b angedeutet, zu einer teilflächigen und / oder lockeren Berührung der Buchblocks auf der gegenüberliegenden Seite mit der feststehenden seitlichen Kanalwand 3. Eine solche lockere Berührung, die aus einer Bauschigkeit der Buchblocks 11a, 11b, 11c, 11d resultiert, reicht jedoch aus, um deren einwandfreien Transport durch den Transportkanal 1 sicherzustellen, ohne eine Dickenverstellung des Transportkanals 1 vornehmen zu müssen. Daher sind auch keine Leertakte zur Dickenverstellung des Transportkanals 1 erforderlich. Schlussfolgernd kann ein unterbrechungsfreier Transport und demzufolge auch eine unterbrechungsfreie Produktion der Buchblocks 11a, 11b, 11c, 11d in mit solchen Transportvorrichtungen 30 ausgestatteten Druckweiterverarbeitungsvorrichtungen sichergestellt werden.

Entsprechend der Elastizität der federnden Einrichtungen 9a, 9b, 9c können Buchblocks 11a, 11b, 11c, 11d unterschiedlicher Dicke im Transportkanal 1 geführt werden. Wenn die Elastizität einer der federnden Einrichtungen 9a, 9b, 9c ausgeschöpft ist, kann die verstellbare Kanalwand 4 (Fig.1) zur Gewährleistung eines einwandfreien Transports der Buchblocks 11a, 11b, 11c, 11d derart verstellt werden, dass der Transportkanal 1 entweder breiter oder schmaler wird. Dementsprechend erweist sich eine Einteilung der Buchblocks 11a, 11b, 11c, 11d in Dickenklassen als vorteilhaft. Beispielsweise kann folgende Einteilung vorgenommen werden, in denen der Transport jeweils ohne Verstellung der verstellbaren Kanalwand 4 erfolgen kann.
Dickenklasse 1: 2-25mm
Dickenklasse 2: 26-45mm
Dickenklasse 3: 46-65mm.

Natürlich kann eine solche Einteilung auch andere Werte aufweisen, die z.B. konstruktionsbedingt resultieren.

Optional kann die verstellbare seitliche Kanalwand 4 motorisch antreibbar ausgestattet werden. Dabei kann ein Maschinenführer je nach Bedarf die Auswahl einer der verfügbaren Dickenklassen vornehmen und beispielsweise über eine Steuerung eine erforderliche Anpassung anwählen.

Gemäss Fig. 4 sind drei federnde Einrichtungen 9a, 9b, 9c übereinander angeordnet. Der Transport der hier nicht dargestellten Buchblocks 11a, 11b, 11c, 11d erfolgt wie in Fig. 1 beschrieben. Dabei können die Buchblocks 11a, 11b, 11c, 11d zu einer, durch eine oder nach einer Druckweiterverarbeitungsvorrichtung transportiert werden.

Optional kann die verstellbare seitliche Kanalwand 4 mit einer oder mehreren nicht dargestellten pneumatischen Blasvorrichtungen ausgestattet werden. Dabei kann eine solche Blasvorrichtung so angeordnet sein, dass ein Auffächern der Buchblocks 11a, 11b, 11c, 11d während des Transports durch die Transportvorrichtung 30 verhindert wird. Dafür sind die pneumatischen Blasvorrichtungen so ausgerichtet, dass die Buchblocks 11a, 11b, 11c, 11d mit Blasluft zusammengedrückt werden.

## Patentansprüche

1. Transportvorrichtung (30) zum stehenden Transport aufeinanderfolgender Buchblocks (11a, 11b, 11c, 11d) in einer Transportrichtung (10), mit einer Transporteinrichtung (6) und einem Transportkanal (1), wobei der Transportkanal (1) einen Kanalboden (21), eine feststehende Kanalwand (3) und zumindest eine federnde Einrichtung (9a, 9b, 9c) zum zumindest teilflächigen Andrücken der Buchblocks (11a, 11b, 11c, 11d) an die feststehende Kanalwand (3) besitzt, wobei entweder der Transportkanal (1) eine von der feststehenden Kanalwand (3) beabstandete, verstellbare Kanalwand (4) aufweist, an der die zumindest eine federnde Einrichtung (9a, 9b, 9c) angeordnet ist, oder die Transportvorrichtung (30) ein Gestell (25) aufweist, wobei die zumindest eine federnde Einrichtung (9a, 9b, 9c) gegenüber der feststehenden Kanalwand (3) verstellbar oder nicht verstellbar an dem Gestell (25) angeordnet ist, **dadurch gekennzeichnet, dass** die federnde Einrichtung (9a, 9b, 9c) elastische Elemente (8a, 8b, 8c) mit in Transportrichtung (10) nacheinander angeordneten frei drehenden Rollen (12) aufweist.

2. Transportvorrichtung (30) nach Anspruch 1, **dadurch gekennzeichnet, dass** die federnde Einrichtung (9a, 9b, 9c) ausserhalb des Transportkanals (1) befestigt und die verstellbare Kanalwand (4) durchdringend angeordnet ist.

3. Transportvorrichtung (30) nach Anspruch 1, **dadurch gekennzeichnet, dass** die federnde Einrichtung (9a, 9b, 9c) innerhalb des Transportkanals (1) angeordnet und an der verstellbaren Kanalwand (4) befestigt ist.

4. Transportvorrichtung (30) nach einem der Ansprüche 1 bis 3, **dadurch gekennzeichnet, dass** die federnde Einrichtung (9a, 9b, 9c) in Transportrichtung (10) nacheinander angeordnete, einzeln gefederte elastische Elemente (8a, 8b, 8c) aufweist, welche insbesondere jeweils eine frei drehende Rolle (12) tragen.

5. Transportvorrichtung (30) nach Anspruch 4, **dadurch gekennzeichnet, dass** die einzeln gefederten elastischen Elemente (8a, 8b, 8c) als Blattfedern ausgebildet sind.

6. Transportvorrichtung (30) nach einem der Ansprüche 1 bis 5, **dadurch gekennzeichnet, dass** oberhalb des Kanalbodens (21) eine etwa parallel zur feststehenden Kanalwand (3) ausgerichtete und von dieser beabstandeten Stabilisierleiste (22) für die Buchblocks (11a, 11b, 11c, 11d) angeordnet ist.

7. Transportvorrichtung (30) nach Anspruch 6, **dadurch gekennzeichnet, dass** die Stabilisierleiste (22) eine zur feststehenden Kanalwand (3) ausgerichtete Fläche (27) aufweist, welche in einem spitzen Winkel α zum Kanalboden (21) angeordnet ist.

8. Transportvorrichtung (30) nach einem der Ansprüche 1 bis 7, **dadurch gekennzeichnet, dass** die verstellbare Kanalwand (4) mindestens eine etwa parallel zur Transportrichtung (10) verlaufende, spaltförmige Ausnehmung (15a, 15b, 15c) zum Durchtritt der elastischen Elemente (8a, 8b, 8c) aufweist.

9. Druckweiterverarbeitungsvorrichtung mit einer Transportvorrichtung (30) nach einem der Ansprüche 1 bis 8.

10. Verfahren zum stehenden Transport aufeinanderfolgender Buchblocks (11a, 11b, 11c, 11d) in einer Transportrichtung (10), wobei die Buchblocks (11a, 11b, 11c, 11d) in einem Transportkanal (1) mit einem Kanalboden (21) und einer feststehenden Kanalwand (3) gefördert werden, wobei entweder der Transportkanal (1) eine von der feststehenden Kanalwand (3) beabstandete, verstellbare Kanalwand (4) aufweist, an der zumindest eine federnde Einrichtung (9a, 9b, 9c) angeordnet ist, oder die Transportvorrichtung (30) ein Gestell (25) aufweist, wobei zumindest eine federnde Einrichtung (9a, 9b, 9c) gegenüber der feststehenden Kanalwand (3) verstellbar oder nicht verstellbar an dem Gestell (25) angeordnet ist, wobei die Buchblocks (11a, 11b, 11c, 11d) während ihrer Förderung durch den Transportkanal (1) mit zumindest einer elastische Elemente (8a, 8b, 8c) mit in Transportrichtung (10) nacheinander angeordneten frei drehenden Rollen (12) aufweisenden federnden Einrichtung (9a, 9b, 9c) zumindest teilflächig an die feststehenden Kanalwand (3) angedrückt werden.

## Claims

1. Transport apparatus (30) for the upright transport of successive book blocks (11a, 11b, 11c, 11d) in a transport direction (10), having a transport device (6) and a transport channel (1), wherein the transport channel (1) has a channel bottom (21), a fixed channel wall (3) and at least one resilient device (9a, 9b, 9c) for pressing the book blocks (11a, 11b, 11c, 11d) at least with partial surface contact against the fixed channel wall (3), wherein either the transport channel (1) has an adjustable channel wall (4) which is spaced apart from the fixed channel wall (3) and on which the at least one resilient device (9a, 9b, 9c) is arranged, or the transport apparatus (30) has a framework (25), wherein the at least one resilient device (9a, 9b, 9c) is arranged on the framework (25) so as to be adjustable or non-adjustable with respect to the fixed channel wall (3), **characterized in that** the resilient device (9a, 9b, 9c) has elastic elements (8a, 8b, 8c) with freely rotating rollers (12) arranged successively in the transport direction (10).

2. Transport apparatus (30) according to Claim 1, **characterized in that** the resilient device (9a, 9b, 9c) is fastened outside of the transport channel (1) and is arranged so as to penetrate through the adjustable channel wall (4).

3. Transport apparatus (30) according to Claim 1, **characterized in that** the resilient device (9a, 9b, 9c) is arranged within the transport channel (1) and fastened to the adjustable channel wall (4).

4. Transport apparatus (30) according to one of Claims 1 to 3, **characterized in that** the resilient device (9a, 9b, 9c) has individually sprung elastic elements (8a, 8b, 8c) which are arranged successively in the transport direction (10) and which in particular each bear a freely rotating roller (12).

5. Transport apparatus (30) according to Claim 4, **characterized in that** the individually sprung elastic elements (8a, 8b, 8c) are designed as leaf springs.

6. Transport apparatus (30) according to one of Claims 1 to 5, **characterized in that** there is arranged above the channel bottom (21) a stabilizing strip (22) for the book blocks (11a, 11b, 11c, 11d) which is oriented approximately parallel to the fixed channel wall (3) and is spaced apart therefrom.

7. Transport apparatus (30) according to Claim 6, **characterized in that** the stabilizing strip (22) has a surface (27) which is oriented with respect to the fixed channel wall (3) and which is arranged at an acute angle α to the channel bottom (21).

8. Transport apparatus (30) according to one of Claims 1 to 7, **characterized in that** the adjustable channel wall (4) has at least one gap-shaped cutout (15a, 15b, 15c) for the passage of the elastic elements (8a, 8b, 8c), said cutout extending approximately parallel to the transport direction (10).

9. Print finishing apparatus having a transport apparatus (30) according to one of Claims 1 to 8.

10. Method for the upright transport of successive book blocks (11a, 11b, 11c, 11d) in a transport direction (10), wherein the book blocks (11a, 11b, 11c, 11d) are conveyed in a transport channel (1) having a channel bottom (21) and a fixed channel wall (3), wherein either the transport channel (1) has an adjustable channel wall (4) which is spaced apart from the fixed channel wall (3) and on which at least one resilient device (9a, 9b, 9c) is arranged, or the transport apparatus (30) has a framework (25), wherein at least one resilient device (9a, 9b, 9c) is arranged on the framework (25) so as to be adjustable or non-adjustable with respect to the fixed channel wall (3), wherein the book blocks (11a, 11b, 11c, 11d), during their conveyance through the transport channel (1), are pressed with at least partial surface contact against the fixed channel wall (3) by at least one resilient device (9a, 9b, 9c) having elastic elements (8a, 8b, 8c) with freely rotating rollers (12) arranged successively in the transport direction (10).

## Revendications

1. Dispositif de transport (30) dévolu au transport vertical, dans une direction de transport (10), de corps d'ouvrage (11a, 11b, 11c, 11d) se succédant mutuellement, équipé d'un appareil de transport (6) et d'un canal de transport (1), ledit canal de transport (1) comprenant un fond (21), une paroi fixe (3), et au moins un système (9a, 9b, 9c) doué d'élasticité et réalisé pour presser les corps d'ouvrage (11a, 11b , 11c, 11d) contre ladite paroi fixe (3) du canal, au moins sur une partie de la surface, sachant que ledit canal de transport (1) est muni d'une paroi réglable (4) située à distance de ladite paroi fixe (3) dudit canal et sur laquelle est implanté le système (9a, 9b, 9c) doué d'élasticité, à présence minimale, ou sachant que ledit dispositif de transport (30) est doté d'un châssis (25), ledit système (9a, 9b, 9c) doué d'élasticité, à présence minimale, étant implanté sur ledit châssis (25) avec ou sans faculté de réglage par rapport à la paroi fixe (3) du canal, **caractérisé par le fait que** le système (9a, 9b, 9c), doué d'élasticité, est pourvu d'éléments élastiques (8a, 8b, 8c) comportant des rouleaux (12) à rotation libre, agencés en succession dans la direction de transport (10).

2. Dispositif de transport (30) selon la revendication 1, **caractérisé par le fait que** le système (9a, 9b, 9c), doué d'élasticité, est fixé à l'extérieur du canal de transport (1) et passe à travers la paroi réglable (4) dudit canal.

3. Dispositif de transport (30) selon la revendication 1, **caractérisé par le fait que** le système (9a, 9b, 9c), doué d'élasticité, est logé à l'intérieur du canal de transport (1) et est fixé à la paroi réglable (4) dudit canal.

4. Dispositif de transport (30) selon l'une des revendications 1 à 3, **caractérisé par le fait que** le système (9a, 9b, 9c), doué d'élasticité, est pourvu d'éléments élastiques (8a, 8b, 8c) qui sont agencés en succession dans la direction de transport (10), sont amortis individuellement et portent en particulier, à chaque fois, un rouleau (12) à rotation libre.

5. Dispositif de transport (30) selon la revendication 4, **caractérisé par le fait que** les éléments élastiques (8a, 8b, 8c), amortis individuellement, sont réalisés sous la forme de ressorts à lames.

6. Dispositif de transport (30) selon l'une des revendications 1 à 5, **caractérisé par le fait qu'**une barrette stabilisatrice (22) affectée aux corps d'ouvrage (11a, 11b, 11c, 11d), orientée à peu près parallèlement à la paroi fixe (3) du canal et située à distance de cette dernière, est placée au-dessus du fond (21) dudit canal.

7. Dispositif de transport (30) selon la revendication 6, **caractérisé par le fait que** la barrette stabilisatrice (22) est pourvue d'une surface (27) orientée vers la paroi fixe (3) du canal et décrivant un angle aigu α avec le fond (21) dudit canal.

8. Dispositif de transport (30) selon l'une des revendications 1 à 7, **caractérisé par le fait que** la paroi réglable (4) du canal est munie d'au moins un évidement (15a, 15b, 15c) en forme de fente, s'étendant à peu près parallèlement à la direction de transport (10), en vue du passage des éléments élastiques (8a, 8b, 8c).

9. Dispositif de finition d'impression, équipé d'un dispositif de transport (30) conforme à l'une des revendications 1 à 8.

10. Procédé de transport vertical, dans une direction de transport (10), de corps d'ouvrage (11a, 11b, 11c, 11d) se succédant mutuellement, lesquels corps d'ouvrage (11a, 11b, 11c, 11d) sont acheminés dans un canal de transport (1) comprenant un fond (21) et une paroi fixe (3), ledit canal de transport (1) étant doté d'une paroi réglable (4) située à distance de ladite paroi fixe (3) dudit canal, et sur laquelle est implanté au moins un système (9a, 9b, 9c) doué d'élasticité, ou bien ledit dispositif de transport (30) étant pourvu d'un châssis (25), au moins un système (9a, 9b, 9c), doué d'élasticité, étant implanté sur ledit châssis (25) avec ou sans faculté de réglage par rapport à la paroi fixe (3) du canal, sachant que, pendant leur acheminement par ledit canal de transport (1), lesdits corps d'ouvrage (11a, 11b, 11c, 11d) sont pressés contre la paroi fixe (3) dudit canal, au moins sur une partie de la surface, à l'aide d'au moins un système (9a, 9b, 9c) doué d'élasticité et muni d'éléments élastiques (8a, 8b, 8c) qui comportent des rouleaux (12) à rotation libre, agencés en succession dans la direction de transport (10).
